# EUROPÄISCHE PATENTSCHRIFT

(11) **EP 0 246 188 B1**
(45) Veröffentlichungstag und Bekanntmachung des Hinweises auf die Patenterteilung: **07.03.1990**
(21) Anmeldenummer: 87810280.5
(22) Anmeldetag: 01.05.1987
(51) Int. Cl.: B22D 11/06

(54) **Giesswalze und Verfahren zum Ueberholen derselben**
Casting roll and method for overhauling it
Cylindre pour coulée continue et méthode pour sa remise en état

(30) Priorität: 14.05.1986 CH 1964/86
(43) Veröffentlichungstag der Anmeldung: 19.11.1987
(73) Patentinhaber: Lauener Engineering AG, CH-3645 Gwatt/Thun (CH)
(72) Erfinder: Lauener, Wilhelm Friedrich, CH-4563 Gerlafingen (CH)
(74) Vertreter: Breiter, Heinz

(56) Entgegenhaltungen:
- EP-A- 0 158 207
- DE-U- 8 130 270
- US-A- 3 625 280
- PATENT ABSTRACTS OF JAPAN, Band 9, Nr. 275 (M-426)[1998], 2. November 1985; & JP-A-60 121 050 (MITSUBISHI JUKOGYO K.K.) 28-06-1985

## Beschreibung

Bandgiessmaschinen mit Giesswalzen, bei welchen die Metallschmelze zwischen zwei gegenläufig rotierende Giesswalzen - nachstehen Walzen genannt- gegossen wird, sind bekannt.

Es sind solche Walzen bekannt die aus einem Walzenkern mit eingelassenen Nuten und beidseitigen Zapfen für die Aufnahme der Lager, einem Walzenmantel, welcher satt auf dem Walzenkern sitzt und den für die Kühlmittelzu- und abfuhr erforderlichen Bestandteilen wie rotierende Stopfbüchsen, Rohre, Verteilstücke und Dichtungen und diversen Kleinteilen bestehen.

Die Nuten an der Oberfläche des Walzenballens werden vom Kühlmittel durchströmt, wobei die vom Giessgut an den Walzenmantel übertragene Wärme abgeführt wird (Herrmann, Handbuch des Stranggiessens, Ausgabe 1958, Seite 21).

Es ist bekannt, die Kühlnuten in Umfangsrichtung, spiralförmig oder parallel zu der Längsachse der Walzen auszuführen (DE-U-8130 270).

Ebenfalls ist bekannt, dass der Walzenmantel infolge des Zusammenspiels der lokalen, externen Erwärmung in der Giesszone und der Abkühlung an der Innenseite einer kriechenden Drehbewegung relativ zum Walzenkern unterworfen ist. Damit ist eine gewisse Abnützung des Walzenkerns verbunden, was eine periodisch auftretende Nacharbeit desselben erfordert.

Um dabei den Querschnitt der Nuten aufrecht zu erhalten, müssen diese deshalb ebenfalls von Zeit zu Zeit nachgearbeitet werden. Naturgemäss ist diese Operation bei achsparallelen Längsnuten aufwendiger als bei umlaufenden Nuten, welche in der gleichen Operation wie die Nachbearbeitung der Walzenoberfläche auf einer Drehmaschine nachgestochen werden können, wogegen für Längsnuten ein Hobel- oder Fräswerk erforderlich ist.

Durch die Nachbearbeitung wird der Durchmesser des aus preisgünstigem Material geringer Festigkeit bestehenden Walzenkerns nach relativ kurzer Betriebsdauer kleiner, womit entsprechend kleinere Innendurchmesser der Walzenmäntel erforderlich werden. Damit sind, unabhängig von der bisherigen Gestaltung und Anordnung der Nuten, weitere grosse Nachteile verbunden.

Neben den Bearbeitungskosten und entsprechender Ausfallzeit wird die Lagerhaltung der als Verschleissteil zu betrachtenden Walzenmäntel sehr aufwendig, da der Innendurchmesser dem Durchmesser des Walzenkerns entsprechen muss, um den erforderlichen Sitz zu gewährleisten.

Der vorliegenden Erfindung liegt nun die Aufgabe zugrunde, eine Nachbearbeitung des Walzenkerns zu vermeiden. Die Lösung ist im Anspruch 1 beschrieben. Damit, dass der Walzenmantel nicht mehr auf dem eigentlichen Walzenkern, sondern auf den eingesetzten Stäben sitzt, fällt jede Nacharbeit und der schliesslich erforderliche Ersatz des Walzenkerns weg. Die Stäbe können ohne erhebliche Mehrkosten aus verschliessfestem Material bestehen, so dass nur der Walzenmantel von Zeit zu Zeit ersetzt werden muss.

Vorzugsweise sind die Stäbe auswechselbär in die Nuten des Walzenkerns eingesetzt, in welchem Falle sich zusätzlich der Vorteil ergibt, dass abgenutzte Stäbe durch solche der ursprünglichen Abmessungen ersetzt werden können, derart, dass auch immer Walzenmäntel mit gleichem Innendurchmesser verwendet werden können, womit die Lagerhaltung sehr vereinfacht wird.

Die Erfindung wird nun anhand der Zeichnung, welche ein Ausführungsbeispeil mit auswechselbaren Stäben und einige Varianten zeigt, näher erläutert.

Fig. 1 zeigt einen Teil-Querschnitt durch eine bekannte Ausführung,
Fig. 2 zeigt einen Querschnitt durch einen Teil. des Ausführungsbeispiels,
Fig. 3 zeigt einen vergrösserten Ausschnitt aus Fig. 1, und
Fig. 4 und 5 zeigen Ausführungsvarianten.

Fig. 1 zeigt die bekannte Ausführung im Schnitt. Der Walzenmantel 1 ist auf den mit Längsnuten 2 versehenen Walzenkern 3 aufgeschrumpft. Infolge des oben erwähnten Wanderns des Walzenmantels 1 auf dem Walzenkern 3, werden die aufeinanderliegenden Flächen dieser Teile abgenützt, was dazu führt, dass nach einer gewissen Zeit der Walzenmantel entfernt und ersetzt werden muss. _{'}Da bei diesem Ueberholen der Walze nicht nur die Längsnuten 2 ausgestossen sondern auch die Auflagefläche zwischen diesen Nuten überdreht und/oder überschliffen werden muss, verringert sich der Aussendurchmesser des Walzenkerns, und der frühere Walzenmantel kann nicht mehr aufgeschrumpft werden - ganz abgesehen davon, dass in vielen Fällen auch die Innenfläche des Walzenmantels überarbeitet werden müsste. Es muss daher ein neuer Walzenmantel mit geringerem Innendurchmesser aufgezogen werden. Das bedingt, wie erwähnt, stets die individuelle Herstellung und/oder Lagerhaltung von Walzenmänteln, deren Innendurchmesser individuell dem erreichten Aussendurchmesser der überarbeiteten Walzenkerne angepasst sein muss.

Auch das Ausstossen der Längsnuten 2 ist aufwendig, und schliesslich muss auch der teure Walzenkern ersetzt werden, wenn eine nochmalige Ueberarbeitung nicht mehr möglich ist. Eine besondere Schwierigkeit liegt ohnehin auch darin, dass Anschlussorgane zur Führung des Kühlwassers in den durch die Nuten 2 zwischen dem Walzenkern und dem Walzenmantel gebildeten Kanälen auch jeweils dem neuen Durchmesser angepasst werden müssten, wobei auch von dieser Seite einer Reduktion des Durchmessers des Walzenkerns Grenzen gesetzt sind.

All diese, Probleme sind bei der erfindungsgemässen Ausführung nach Fig. 2 behoben. Entsprechende Teile sind gleich bezeichnet wie in Fig. 1. Der Walzenkern 3 ist mit Axialnuten 2 rechteckigen Querschnitts versehen, in welche Stäbe 4 rechteckigen Querschnitts eingesetzt sind. Der Walzenmantel 1 ist auf diese Stäbe aufgeschrumpft. Zwischen den Stäben sind Kühlmittelkanäle 5 gebildet.

Anstelle der vorgängig erwähnten Nacharbeit des Walzenkerns 3, welche immer mit einem Ersatz des Walzenmantels 1 verbunden ist, werden nun - wenn erforderlich - die relativ billigen Stäbe ersetzt, welche alle in gleicher Abmessung vorrätig gehalten werden können. Da in - den Nuten des Walzenkerns kein Verschleiss stattfinden kann, bleibt der Innendurchmesser der Walzenmäntel immergleich.

Ein bedeutender Vorteil der Erfindung besteht noch darin, dass die Stäbe, unabhängig vom Material des Walzenkerns, aus bestgeeignetem und gehärtetem Stahl hergestellt werden können, was die Verschleissfestigkeit und damit die Einsatzdauer wesentlich erhöht.

Der Querschnitt der Stäbe kann nun rechteckig gemäss Fig. 2 und 3 sein, wobei die Auflageflächen am Walzenmantel 1 entsprechend dessen Radius gerundet sein können, oder es können auch andere Formen verwendet werden, zum Beispiel Stäbe 4' mit trapezförmigem Querschnitt gemäss Fig. 4, die in Schwalbenschwanznuten 2' greifen, oder Stäbe 4" mit kreisrundem Querschnitt gemäss Fig. 5, die in Nuten 2" mit kreisabschnittförmigem Querschnitt greifen.

Bei einem Walzenkern mit einem Durchmesser von beispielsweise 600 mm werden vorzugsweise etwa 120 Nuten vorgesehen. Damit ergibt sich eine Teilung von

Wird ein rechteckiger Stabquerschnitt vorgesehen, so kann hierbei eine Abmessung von 6 x 12 mm gewählt werden, wobei der Stab 8 mm tief im Walzenkern steckt und 4 mm herausragt. Damit ergeben sich Kühlkanäle von angenähert 4 x 9,7 mm² und eine benetzte Oberfläche am Walzenmantel von

In der Praxis hat sich eine benetzte Oberfläche des Walzenmantels von 55-65 % gut bewährt. Somit ergibt die getroffene Stabdicke von 6 mm diesbezüglich einen günstigen Wert.

Wie oben erwähnt, hat die stets gleichbleibende Dimension des Walzenkerns u. a. den Vorteil, dass Anschlussorgane zur Führung des Kühlwassers in den Kanälen 5 nie anzupassen sind. Es können daher gegebenfalls auch etwas aufwendigere Anschlussorgane verwendet werden. Vorzugsweise werden diese Anschlussorgane so ausgebildet, dass je mindestens ein Paar von Kanälen derart in Serie geschaltet wird, dass die Zu- und Abfuhr des Kühlwassers an ein- und demselben Walzenende geschehen kann. Damit kann die Kühlwasserführung in der Walze erheblich vereinfacht werden, indem die ganze Walze in Axialrichtung durchsetzende Vor- oder Rücklaufkanäle vermieden werden können. Berechnungen zeigen ausserdem, dass ohne merkliche Einbusse an Kühlwirkung die Pumpenleistung erheblich reduziert werden kann.

Die Erfindung ist nicht auf innengekühlte Giesswalzen beschränkt, d. h., die Anordnung von Stützstäben zwischen Walzenkern und Walzenmantel kann auch dann sinnvoll sein, wenn die zwischen den Stäben gebildeten Kanäle nicht von Kühlwasser durchflossen sind. In jedem Falle steht der Vorteil im Vordergrung, dass der eigentliche Walzenkern nie angetastet werden muss und sein wirksamer Durchmesser durch einfaches Auswechseln von Stäben auf das gewünschte Mass - insbesondere das ursprüngliche Mass - gebracht werden kann.

## Patentansprüche

1. Giesswalze mit einem Walzenmantel (1) und einem Walzenkern (3) mit eingelassenen Längsnuten (2), dadurch gekennzeichnet, dass in die Nuten (2) Stäbe (4) eingesetzt sind, welche aus den Nuten (2) herausragen und auf welchen der Walzenmantel (1) sitzt.

2. Giesswalze nach Anspruch 1, dadurch gekennzeichnet, dass zwischen besagten Stäben (4) für den Durchfluss von Kühlmitteln bemessene Kanäle (5) gebildet sind.

3. Giesswalze nach Anspruch 1 oder 2, dadurch gekennzeichnet, dass die Stäbe (4) auswechselbar sind.

4. Giesswalze nach einem der Ansprüche 1 bis 3, dadurch gekennzeichnet, dass die Stäbe (4) rechteckigen Querschnitt aufweisen.

5. Giesswalze nach einem der Ansprüche 1 bis 3, dadurch gekennzeichnet, dass die Stäbe (4') trapezförmigen Querschnitt aufweisen und in Schwalbenschwanznuten (2') des Kerns (3) greifen.

6. Giesswalze nach einem der Ansprüche 1 bis 3, dadurch gekennzeichnet, dass die Stäbe (4") kreisrunden Querschnitt aufweisen.

7. Giesswalze nach einem der Ansprüche 1 bis 6, dadurch gekennzeichnet, dass die Stäbe (4) höhere Verschleissfestigkeit als der Walzenmantel (1) aufweisen.

8. Verfahren zum Ueberholen einer Giesswalze nach Anspruch 1, dadurch gekennzeichnet, dass man den Walzenmantel entfernt und auf Stäbe gleicher Abmessungen wie die der ursprünglich vorhandenen Stäbe einen neuen Walzenmantel mit gleichen Innenabmessungen wie die des ursprünglichen Walzenmantels aufsetzt.

9. Verfahren nach Anspruch 8, dadurch gekennzeichnet, dass man auch die Stäbe entfernt und durch neue ersetzt.

## Claims

1. Casting roll with a cylinder binding (1) and a cylinder core (3) with built-up longitudinal grooves (2), characterized in that in the grooves (2) are housed rods (4) which project from the grooves (2) and on which the cylinder binding is seated.

2. Casting roll according to claim 1, characterized in that channels (5) for the circulation of cooling agents are formed between said rods (4).

3. Casting roll according to claim 1 or 2, characterized in that the rods are exchangeable.

4. Casting roll according to one of the claims 1 to 3, characterized in that the rods (4) are of a rectangular cross section.

5. Casting roll according to one of the claims 1 to 3, characterized in that the rods (4') are of a trapezoidal cross section and engage in dovetail grooves (2') of the core (3).

6. Casting roll according to one of the claims 1 to 3, characterized in that the rods (4") are of a circular cross section.

7. Casting roll according to one of the claims 1 to 6, characterized in that the rods (4) have a greater resistance to wear than the cylinder binding (1).

8. Method for overhauling a casting roll according to claim 1, characterized in that one removes the cylinder binding and one sets in place on rods having the same dimensions than the ones of the primitive rods, a new cylinder binding having the same internal dimensions than the ones of the primitive cylinder binding.

9. Method according to claim 8, characterized in that one removes the rods and replace them by new ones.

## Revendications

1. Cylindre de coulée avec un bandage de cylindre (1) et un noyau de cylindre (3) avec des gorges longitudinales rapportées (2), caractérisé en ce que des barres (4) sont logées dans les gorges (2), qu'elles dépassent des gorges (2) et sur lesquelles est placé le bandage de cylindre (1).

2. Cylindre de coulée selon la revendication 1, caractérisé en ce que des canaux (5) pour la circulation d'agents réfrigérants sont formés entre lesdites barres (4).

3. Cylindre de coulée selon la revendication 1 ou 2, caractérisé en ce que les barres (4) sont interchangeables.

4. Cylindre de coulée selon l'une des revendications 1 à 3, caractérisé en ce que les barres (4) ont une section rectangulaire.

5. Cylindre de coulée selon l'une des revendications 1 à 3, caractérisé en ce que les barres (4') ont une section trapézoïdale et s'engagent dans des rainures en queue d'aronde (2') du noyau (3).

6. Cylindre de coulée selon l'une des revendications 1 à 3, caractérisé en ce que les barres (4") ont une section circulaire.

7. Cylindre de coulée selon l'une des revendications 1 à 6, caractérisé en ce que les barres (4) ont une plus grande résistance à l'usure que le bandage de cylindre (1).

8. Procédé de remise en état d'un cylindre de coulée selon la revendication 1, caractérisé en ce que l'on enlève le bandage de cylindre et que l'on met en place sur des barres de mêmes dimensions que celles des barres primitives, un nouveau bandage de cylindre ayant les mêmes dimensions intérieures que celles du bandage de cylindre primitif.

9. Procédé selon la revendication 8, caractérisé en ce que l'on enlève les barres et les remplace par de nouvelles.
